# EUROPÄISCHE PATENTSCHRIFT

(11) **EP 2 062 662 B1**
(45) Veröffentlichungstag und Bekanntmachung des Hinweises auf die Patenterteilung: **30.09.2015**
(21) Anmeldenummer: 08019897.1
(22) Anmeldetag: 14.11.2008
(51) Int. Cl.: B21D 1/06

(54) **Vorrichtung zur Beseitigung von Karosserieverformungen**
Device for removing dents from car body
Dispositif pour debosseler une carroserie automobile

(30) Priorität: 16.11.2007 RU 2007142409
(43) Veröffentlichungstag der Anmeldung: 27.05.2009
(73) Patentinhaber: Chubenko, Evgenij Fedorovich, 344004 Rostov-na-Donu (RU)
(72) Erfinder: Chubenko, Evgenij Fedorovich, 344004 Rostov-na-Donu (RU)
(74) Vertreter: Jeck, Anton

(56) Entgegenhaltungen:
- EP-A1- 0 544 191
- EP-A2- 1 136 145
- US-A- 2 949 144
- US-A1- 2003 097 869

## Beschreibung

Die Erfindung bezieht sich auf eine Vorrichtung nach dem Oberbegriff des Anspruchs 1.

Die Vorrichtung kann im Bereich von Richten, Rückformung oder Beseitigung von lokalen Blechdeformationen, insbesondere bei der Reparatur von Kfz-Karosserien bei einseitigem Eingriff von außen, eingesetzt werden.

Es ist eine Vorrichtung zur Beseitigung von Karosserieverformungen bekannt, bei der Vakuum benutzt wird (Patent der RF Nr. 2263553 Einrichtung zum Vakuumrichten der verformten Karosserien der PKW, KI. B21D1/12, veröffentlicht am 2005.11.10).

Diese Vorrichtung ermöglicht es, die flachfallenden Karosserieeinbeulungen von außen zu entfernen. Der Mangel dieser Vorrichtung besteht darin, dass es nicht möglich ist, die Karosserieverformungen an Flügelkanten, an der Haube, an den Stellen mit geringer Karosserie-Krümmung sowie an Stellen mit tiefen Einbeulungen mit großer plastischer Formveränderung des Karosseriemetalls zu beseitigen.

Es ist eine andere Vorrichtung zur Blechrückformung bekannt (Patent Nr. KR960003828, EP0544191, KI. B21D1/06, WITH DRAWAL DEVICE FOR A METAL PLATE, veröffentlicht am 1966.05.06), welche ein Gehäuse mit auswechselbaren Stützen; einen frei rotierenden Stock mit einem Anschweißstück an seinem unteren Ende und einem Griff am oberen Ende; einem Gestängeantrieb zur Stockbewegung in Bezug auf die aufgerichtete Oberfläche der Karosserie und eine Baugruppe zur Kopplung des Stocks mit dem Gestängeantrieb aufweist. Der Laufteil des Stocks in dieser Vorrichtung ist mit einem Gewinde versehen. Die Baugruppe zur Verbindung des Stocks mit dem Gestängeantrieb ist als ein Schraube-Mutter-Paar ausgeführt. Diese Vorrichtung ermöglicht es, praktisch beliebige Karosserieverformungen zu beseitigen. Der Hub des Gestängeantriebs bei einer Stockbewegung ist jedoch begrenzt. Deswegen ist eine Umstellung der Vorrichtung je nach der jeweiligen Tiefe der Karosserieverformungen erforderlich. Die Umstellung erfolgt mittels einer mehrfachen Drehung des Stockgriffs. Dies ist ziemlich zeitraubend und verursacht letztlich eine Leistungsminderung bei den Karosserieinstandsetzungsarbeiten.

Durch US 2,949,144 ist eine Vorrichtung zur Beseitigung von Karosserieverformungen bekannt. Die Vorrichtung weist ein Gehäuse mit auswechselbaren Stützen, einem frei rotierendem Stock mit einem Griff an seinem oberen Ende und einen Gestängeantrieb zur Stockbewegung in Bezug auf eine zu richtende Oberfläche der Karosserie auf. Ferner verfügt die Vorrichtung über eine Baugruppe zur Verbindung des Stocks mit dem Gestängeantrieb. Der Laufteil des Stocks ist glatt und zylinderförmig ausgebildet. Die Verbindungsbaugruppe ist als eine am Stock angebrachte und in Bezug auf das Gehäuse vorgefederte Klemmscheibe ausgebildet.

Durch EP 0 544 191 A1 ist bekannt, ein an einem unteren Ende eines Stocks angeordnetes und mit einer Metallplatte verschweißtes Anschweißendstück durch Drehen an einem an einem oberen Ende des Stocks angeordneten Griff von der Metallplatte zu lösen.

Es ist Aufgabe der Erfindung, die Leistungserhöhung bei den Karosserieinstandsetzungsarbeiten zu erhöhen.

Die gestellte Aufgabe wird durch die Merkmale des Anspruchs 1 gelöst.

Die technische Lösung liegt in der neuen Konstruktion des Stocks und der Verbindungsbaugruppe des Stocks mit dem Gestängeantrieb.

Die Vorrichtung zur Beseitigung von Karosserieverformungen enthält:
- ein Gehäuse mit auswechselbaren Stützen,
- einen frei rotierenden Stock mit einem Anschweißendstück an seinem unteren Ende und einem Griff am oberen Ende,
- einen Gestängeantrieb zur Stockbewegung in Bezug auf die gerichtete Oberfläche der Karosserie und
- eine Baugruppe zur Verbindung des Stocks mit dem Gestängeantrieb.

Dabei ist das Stocklaufteil glatt und zylinderförmig ausgeführt. Die Verbindungsbaugruppe ist als eine am Stock angeordnete und in Bezug auf das Gehäuse vorgefederte Klemmscheibe ausgeführt.

Außerdem ist das Gehäuse als Rahmen ausgebildet. Die Klemmscheibe stützt sich an dem der Karosserie abgekehrte Schenkel des Rahmens ab. Die Feder ist der Karosserie zugekehrt auf der Klemmscheibe abgestützt. Im Ausgangszustand stützt sich die Klemmscheibe der Karosserie zugekehrt auf einem Vorsprung des Gehäuses ab.

Ein Ausführungsbeispiel der Erfindung ist in den Zeichnungen dargestellt. Es zeigen:
Fig. 1 die Gesamtansicht der Einrichtung,
Fig. 2 die Baugruppe zur Verbindung des Stocks mit dem Gestängeantrieb während der Vorbereitung der Vorrichtung zum Betrieb und
Fig. 3 die Baugruppe zur Verbindung des Stocks mit dem Gestängeantrieb während der Hebelbetätigung und beim Stockaufwärtsbewegung.

Die Konstruktion der Einrichtung ist wie folgt:
In dem Gehäuse 1 mit den auswechselbaren Stützen 2 ist ein freirotierender Stock 3 mit einem Anschweißendstück 4 an seinem unteren Ende und einem Griff 5 an seinem oberen Ende eingebaut. Die Schweißspannung wird mittels Leistungskabel an das Anschweißendstück 4 und die Karosserie 13 angelegt (in der Zeichnung nicht abgebildet). Der Gestängeantrieb für die Stockbewegung ist als Hebel 6 ausgeführt, welcher an der Achse 7 drehbar gelagert ist. Die Baugruppe zur Verbindung des Stocks 3 und des Gestängeantriebs stellt eine Klemmscheibe 8 mit einer Feder 9 dar. Die Feder 9 wird mit einem gewissen Anfangskraftaufwand eingebaut. Die Klemmscheibe 8 ist im Vorbereitungszustand (Fig. 2) mittels der Feder 9 gegen einen zylindrischen Vorsprung 10 angepresst. Die Vorsprungsfläche liegt senkrecht zur Achse des Stocks 3. Der Durchmesser der Bohrung in der Klemmscheibe 8 weist ein gesichertes Spiel im Vergleich zum Durchmesser des Stocks 3 auf. In dieser Position der Klemmscheibe 8 wird der Freilauf des Stocks 3 mit seinem Anschweißendstück 4 entlang der Einrichtungsachse sichergestellt. Der Hebel 6 wirkt mit seiner Druckbrücke 11 auf einen Vorsprung der Klemmscheibe 8 ein (in der Zeichnung nicht abgebildet). Das Gehäuse 1 ist mit einem Griff 12 versehen. In Fig. 1 ist die Karosserie 13 mit einer Einbeulung 14 im Schnitt abgebildet.

Die Funktionsweise der Erfindung ist wie folgt: Der Stock 3 steigt an, damit das Anschweißendstück 4 über der Auflagerungsfläche der Vorrichtung angeordnet werden kann. Die Vorrichtung wird über der Einbeulung 14 in der Karosserie 13 aufgestellt. Mittels des Griffs 5 wird der Stock 3 freilaufend bis zum Kontakt zwischen dem Anschweißendstück 4 und der Oberfläche der Karosserie 13 abgesenkt. Dabei wird die Klemmscheibe 8 durch die Feder 9 gegen den zylindrischen Vorsprung 10 gepresst und leistet keinen mechanischen Widerstand gegenüber der Abwärtsbewegung des Stocks 3 (Fig. 2). Danach wird ein Schweißimpuls erzeugt. Das Endstück 4 wird an die Metalloberfläche der Karosserie 13 angeschweißt. Bei der Betätigung des Hebels 6 wirkt er durch seine Druckbrücke 11 auf einen Vorsprung der Klemmscheibe 8 (in der Zeichnung nicht abgebildet). Er verklemmt die Klemmscheibe 8 auf dem Stock 3 und bewegt sie zusammen mit dem Anschweißendstück 4 nach oben, in dem die Federkraft 9 überwunden wird (Fig. 3). Dabei erfolgt die Verflachung (Ausrichtung) der Einbeulung 14 der Karosserie 13. Das Ablösen des Anschweißendstücks 4 von der Oberfläche der Karosserie 13 erfolgt durch die Drehung des Stocks 3 am Griff 5. Danach erfolgt der Übergang zum weiteren Verflachungsbereich der Karosserie 13. Da der Stock 3 in seinem Vorbereitungszustand frei entlang der Einrichtungsachse läuft, so ist keine Umstellung für andere Tiefen und Konfigurationen zur Instandsetzung der Karosserie erforderlich.

Der Vorteil dieser Konstruktion ist die prompte Einstellung der Vorrichtung je nach jeweiliger Tiefe und Konfiguration der Einbeulungen 14 in der Karosserie 13. Das führt zu einer erhöhten Arbeitsleistung bei der Instandsetzung der Karosserie 13.

## Patentansprüche

1. Vorrichtung zur Beseitigung von Karosserieverformungen mit einem Gehäuse (1) mit auswechselbaren Stützen (2), einem frei rotierendem Stock (3) mit einem Griff (5) an seinem oberen Ende und mit einem Gestängeantrieb zur Stockbewegung in Bezug auf die zu richtende Oberfläche der Karosserie (13) und mit einer Baugruppe zur Verbindung des Stocks (3) mit dem Gestängeantrieb, wobei der Laufteil des Stocks (3) glatt und zylinderförmig ausgebildet ist und die Verbindungsbaugruppe als eine am Stock (3) angebrachte und in Bezug auf das Gehäuse (1) vorgefederte Klemmscheibe (8) ausgebildet ist, **dadurch gekennzeichnet, dass**
- der Stock (3) an seinem unteren Ende mit einem Anschweißendstück (4) versehen ist,
- das Gehäuse (1) als Rahmen ausgebildet ist, wobei sich die Klemmscheibe (8) an dem der Karosserie (13) abgekehrte Schenkel des Rahmens abstützt,
- dass die Feder (9) der Karosserie (13) zugekehrt auf der Klemmscheibe (8) abgestützt ist und
- sich im Ausgangszustand die Klemmscheibe (8) der Karosserie (13) zugekehrt auf einem Vorsprung (10) des Gehäuses (1) abstützt.

2. Vorrichtung nach Anspruch 1,
**dadurch gekennzeichnet,**
**dass** der Hebel (6) beim Betätigen mit einer Druckbrücke (11) die Klemmscheibe (8) verkantet und so am Stock (3) festklemmt und
**dass** damit der Stock (3) gegenüber dem Gehäuse (1) verstellbar ist.

3. Vorrichtung nach einem der Ansprüche 1 oder 2,
**dadurch gekennzeichnet,**
**dass** am Gehäuse (1) als Gegenstück zum Hebel (6) ein Griff (12) angebracht ist.

4. Vorrichtung nach einem der Ansprüche 1 bis 3,
**dadurch gekennzeichnet, dass**
- der Gestängeantrieb für die Stockbewegung als Hebel (6) ausgeführt ist,
- die Klemmscheibe (8) eine Bohrung mit einem ein gesichertes Spiel im Vergleich zum Durchmesser des Stocks (3) aufweisenden Durchmesser hat,
- der Vorsprung (10) des Gehäuses (1) eine senkrecht zur Achse des Stocks (3) liegende Vorsprungsfläche aufweist, auf welcher sich die Klemmscheibe (8) im Ausgangszustand abstützt, so dass in dieser Position der Klemmscheibe (8) ein Freilauf des Stocks (3) mit seinem Anschweißendstück (4) entlang der Einrichtungsachse sichergestellt wird, und
- der Hebel (6) bei einer Betätigung mit seiner Druckbrücke (11) auf einen Vorsprung der Klemmscheibe (8) einwirkt und die Klemmscheibe (8) auf dem Stock (3) verklemmt und sie zusammen mit dem Anschweißendstück (4) nach oben bewegt.

## Claims

1. Device for removing bodywork deformations with a housing (1) having interchangeable supports (2), a freely-rotating bar (3) with a handle (5) at its upper end and a rod drive to move the bar with respect to the directing surface of the body (13), and with an assembly for connecting the bar (3) to the rod drive, wherein the running part of the bar (3) is smooth and cylindrical and the connecting assembly is mounted on the bar (3) in the form of a clamping plate (8) that is pre-sprung with respect to the housing (1),
**characterised in that**
- the bar (3) is provided with a welded endpiece (4) at its lower end,
- the housing (1) is designed as a frame, wherein the clamping plate (8) is supported on the frame leg facing away from the body (13),
- the spring (9) facing the body (13) is supported on clamping plate (8), and
- in the initial state, the clamping plate (8) is supported on a projection (10) of the housing (1) facing the body (13).

2. Device according to claim 1,
**characterised in that**
- on operation, the lever (6) tilts the clamping plate (8) with a pressure bridge (11) and thus clamps it on the bar (3), and
- the bar (3) is adjustable with respect to the housing (1).

3. Device according to one of the claims 1 or 2,
**characterised in that**
a handle (12) is mounted on the housing (1) as a counterpart to the lever (6).

4. Device according to one of the claims 1 to 3,
**characterised in that**
- the rod drive for the bar movement is designed as a lever (6),
- the clamping plate (8) has a bore with a diameter ensuring play compared to the diameter of the bar (3),
- the projection (10) of the housing (1) has a projection surface perpendicular to the axis of the bar (3) on which the clamping plate (8) is supported in the initial state, so that, in this position, the clamping plate (8) ensures free movement of the bar (3) with its welded endpiece (4) along the axis of the device, and
- on operation, the lever (6) with its pressure bridge (11) acts on a projection of the clamping plate (8) and jams the clamping plate (8) on the bar (3) causing them to move upwards together with the welded endpiece (4).

## Revendications

1. Dispositif d'élimination de déformations de carrosseries avec un boîtier (1) avec des supports (2) interchangeables, une tige (3) à rotation libre avec une poignée (5) au niveau de son extrémité supérieure et avec un entraînement par tringles pour le mouvement de la tige par rapport à la surface de la carrosserie (13) à redresser et avec un sous-ensemble permettant de relier la tige (3) avec l'entraînement par tringles, la partie mobile de la tige (3) étant lisse et cylindrique et le sous-ensemble de raccordement étant conçu comme une rondelle de serrage (8) montée sur la tige (3) pré-suspendue par rapport au boîtier (1), **caractérisé en ce que** :
- la tige (3) est munie, à son extrémité inférieure, d'un embout soudé (4),
- le boîtier (1) est conçu comme un châssis, la rondelle de serrage (8) s'appuie contre le montant du châssis opposé à la carrosserie (13),
- le ressort (9) est appuyé sur la rondelle de serrage (8) en étant orientée vers la carrosserie (13) et
- dans l'état initial, la rondelle de serrage (8) de la carrosserie (13) s'appuie, sur une saillie (10) du boîtier (1) en étant orientée vers la carrosserie (13).

2. Dispositif selon la revendication 1
**caractérisé en ce que**
le levier (6) bloque la rondelle de serrage (8) lors de l'actionnement avec un pont de pression (11) et la serre ainsi sur la tige (3) et
**en ce que** la tige (3) est ainsi réglable par rapport au boîtier (1).

3. Dispositif selon l'une des revendications 1 ou 2,
**caractérisé en ce que**
sur le boîtier (1), une poignée (12) est montée en tant que contre-pièce du levier (6).

4. Dispositif selon l'une des revendications 1 à 3
**caractérisé en ce que**
- l'entraînement par tringles pour le mouvement de la tige est conçu comme un levier (6),
- la rondelle serrage (8) comprend un alésage avec un diamètre présentant un jeu sécurisé par rapport au diamètre de la tige (3),
- la saillie (10) du boîtier (1) présente une surface de saillie perpendiculaire à l'axe de la tige (3), sur laquelle la rondelle de serrage (8) s'appuie dans l'état initial, de façon à ce que, dans cette position de la rondelle serrage (8), un mouvement de roue libre de la tige (3) avec son embout soudé (4) le long de l'axe du dispositif soit garanti et
- le levier (6) agit, lors d'un actionnement, avec son pont de pression (11), sur une saillie de la rondelle de serrage (8) et la rondelle de serrage (8) se bloque sur la tige (3) et les déplace vers le haut avec l'embout soudé.
